# FASCICULE DE BREVET EUROPEEN

(11) **EP 0 666 037 B1**
(45) Date de publication et mention de la délivrance du brevet: **01.04.1998**
(21) Numéro de dépôt: 95810022.4
(22) Date de dépôt: 13.01.1995
(51) Int. Cl.: A43B 5/04, A43C 11/16

(54) **Chaussure de ski**
Schischuh
Skiboot

(30) Priorité: 08.02.1994 CH 358/94
(43) Date de publication de la demande: 09.08.1995
(73) Titulaire: LANGE INTERNATIONAL S.A., CH-1700 Fribourg (CH)
(72) Inventeur: Bauvois, Jean, F-38250 Villard de Lans (FR)
(74) Mandataire: Meylan, Robert Maurice

(56) Documents cités:
- EP-A- 0 237 633
- EP-A- 0 240 967
- EP-A- 0 407 336
- EP-A- 0 414 642
- EP-A- 0 492 116

## Description

La présente invention a pour objet une chaussure de ski à coque comprenant un bas de coque destiné à envelopper le pied et le talon et une tige articulée sur le bas de coque et constituée d'une partie antérieure et d'une partie postérieure articulées autour d'un axe commun, la tige étant munie de moyens de fermeture et de serrage constitués d'un dispositif tendeur monté sur le côté de la partie postérieure de la tige et agissant sur un câble dont les extrémités sont fixées sur les côtés de la partie antérieure de la tige.

Une telle chaussure est connue du brevet EP 0 407 336. Les deux parties de la tige de cette chaussure s'emboîtent l'une dans l'autre. Dans la demande de brevet EP-A-0 598 681, qui est connue en sens de l'Article 54(3) de la CBE, est décrite une chaussure d'un type un peu différent, dont les deux parties de la tige viennent se fermer bord à bord. La tige est fermée au moyen d'un câble et d'un levier-tendeur et la partie supérieure de la tige est munie d'une sangle passant sur le devant de la tige.

Dans de telles chaussures, le câble est apparent entre ses deux points de fixation, ce qui nuit à l'esthétique de la chaussure. Or, les chaussures de ski, comme toutes pièces d'habillement, sont également des articles de mode dont l'apparence joue un rôle important, notamment dans leur commercialisation. On le constate dans le choix des couleurs, l'utilisation de boucles d'aspect et de couleur particulière, etc. D'autre part, un câble apparent doit être pratiquement guipé ou gainé de manière à être protégé contre d'éventuels coups des carres aiguisées des skis qui pourraient en cisailler les brins.

La présente invention a essentiellement pour but de faire en sorte que le câble soit, autant que possible, non apparent.

A cet effet, la chaussure de ski selon l'invention est caractérisée en ce que les points de fixation du câble à la partie antérieure de la tige sont situés à la hauteur de la sangle, que le câble, sur la plus grande partie de sa course autour de la partie postérieure de la tige, passe à la hauteur de la sangle et qu'il est recouvert par la sangle.

Ainsi, le but visé est atteint sans utilisation de moyens additionnels. Corollairement, le câble est protégé par la sangle et il n'est plus nécessaire d'utiliser un câble gainé ou guipé.

De manière à assurer que le câble et la sangle sont toujours bien superposés, il est judicieux de guider la sangle par des passants et le câble par une gorge au dos de la tige.

Le dessin annexe représente, à titre d'exemple, une forme d'exécution de la chaussure selon l'invention.

La figure 1 représente une vue de la chaussure en position tige fermée et serrage relaxé.

La figure 2 est une vue de détail en coupe selon II-II du passage arrière de la sangle et du câble.

La figure 3 représente la même chaussure en position ouverte.

La chaussure représentée comprend un bas de coque 1 à volume variable entourant le pied et le talon et se fermant sur le pied par deux rabats non représentés. Sur le bas de coque 1 est articulée, à la hauteur des malléoles, une tige 3 dont l'articulation est matérialisée par des rivets 4. La tige 3 est constituée d'une partie antérieure 5 et d'une partie postérieure 6 toutes deux articulées en 4 et venant se fermer comme les deux parties d'une boîte sur les deux côtés de la chaussure selon deux lignes de joint 7 de manière à former un collier, la partie antérieure 5 présentant à cet effet des rabats comme décrit dans le brevet français FR-A-2 673 081. La partie antérieure 5 de la tige forme un pont à l'arrière, au-dessus du talon comme décrit dans le brevet susmentionné.

On distingue en outre le rembourrage arrière 8 solidaire de la partie postérieure 6 de la tige et la partie dépassante 9 de la languette du chausson intérieur de confort. De manière connue, les parties 8 et 9 peuvent être indépendantes pour former ensemble un chausson amovible.

Sur la partie postérieure 6 de la tige, sur le côté extérieur de la chaussure, est monté un levier-tendeur 10 agissant sur un câble 11. Le levier-tendeur 10 est du type à deux biellettes 12 et 13 articulées sur un support 14. Ce levier-tendeur 10 est traversé par une boucle du câble 11 et il bascule dans le sens de la tige. Le tendeur est de type connu et ne sera pas décrit plus en détail. Les extrémités du câble sont fixées de chaque côté de la partie antérieure 5 de la tige en deux points approximativement opposés. L'un de ces points 15 est visible à la figure 1.

La chaussure est en outre équipée, de manière connue, d'une sangle 16 qui entoure le haut de la tige 3 de manière à améliorer l'appui tibial de la jambe. Cette sangle a été interrompue à la figure 1 pour permettre de voir le câble 11. Les points de fixation 15 du câble 11 sont situés à la hauteur de la sangle 16, de manière à être recouverts par cette sangle. De chaque côté, un peu en arrière des points de fixation 15, la partie antérieure 5 de la tige est munie d'oreilles 17 présentant, d'une part, une fente 18 formant passant de guidage pour la sangle 16 et, d'autre part, d'un trou circulaire 19 pour le passage du câble 11. La partie postérieure 6 de la tige présente en outre, sur sa partie dorsale, un petit pont 20 formant passant de guidage pour la sangle 16, de manière à maintenir cette sangle à la hauteur convenable sur la tige. Sous le pont 20, la partie postérieure 6 de la tige présente en outre une gorge 21 de longueur juste suffisante pour guider le câble 11 et le maintenir également à la hauteur désirée. Le câble 11 est ainsi fixé et guidé de telle sorte qu'il est recouvert par la sangle 12 sur pratiquement toute sa partie entourant la tige 3.

La chaussure est en outre équipée d'une double boucle 22 pour le serrage de la tige et d'une boucle analogue, non représentée, pour le serrage du bas de coque 1.

La figure 3 représente la chaussure en position ouverte de la tige 3. On voit que dans cette position également le câble 11 est caché sur la plus grande partie de sa longueur par la sangle 16.

## Revendications

1. Chaussure de ski à coque comprenant un bas de coque (1) destiné à envelopper le pied et le talon et une tige (3) articulée sur le bas de coque et constituée d'une partie antérieure (5) et d'une partie postérieure (6) articulées autour d'un axe commun (4), la tige étant munie de moyens de fermeture et de serrage constitués d'un dispositif tendeur (10) monté sur le côté de la partie postérieure de la tige et agissant sur un câble (11) dont les extrémités sont fixées sur les côtés de la partie antérieure (5) de la tige, caractérisée en ce que la chaussure est en outre équipée d'une sangle (16) entourant la partie supérieure de la tige, que les points de fixation (15) du câble à la partie antérieure de la tige sont situés à la hauteur de la sangle (16), que le câble (11), sur la plus grande partie de sa course autour de la partie postérieure de la tige, passe à la hauteur de la sangle et qu'il est recouvert par la sangle.

2. Chaussure de ski selon la revendication 1, caractérisée en ce que la partie postérieure (6) de la tige présente, à l'arrière, des moyens de guidage (20, 21) du câble et de la sangle.

3. Chaussure de ski selon la revendication 2, caractérisée en ce que lesdits moyens de guidage du câble sont constitués d'une gorge (21) et les moyens de guidage de la sangle d'un passant (20).

4. Chaussure de ski selon l'une des revendications 1 à 3, caractérisée en ce que la partie antérieure de la tige présente, à proximité des points de fixation (15) du câble, des moyens de guidage (18) de la sangle.

## Claims

1. Ski boot with a shell comprising a lower part (1) for enveloping the foot and the heel and a shaft (3) articulated on the lower part and constituted by a front part (5) and a rear part (6) articulated around a common axis (4), the shaft having closing and tightening means constituted by a tensioning device (10) mounted on the side of the rear part and acting on a cable (11) which ends are fixed on the sides of the of the front part (5) of the shaft, characterised in that the boot is additionally equipped with a strap (16) surrounding the upper part of the shaft, in that the locating points (15) of the cable to the front part of the shaft are situated at the height of the strap (16), in that the cable (11), on the most part of its travel around the upper part of the shaft is at the same height than the strap and is covered by the strap.

2. Ski boot as claimed in claim 1, characterised in that the rear part (6) of the shaft has, on the back, cable and strap guiding means (20,21).

3. Ski boot as claimed in claim 2, characterised in that said cable guiding means are constituted by a groove (21) and the strap guiding means by a loop (20).

4. Ski boot as claimed in any of claims 1 to 3, characterised in that the front part of the shaft, near to the cable locating points (15), has guiding means (18) for the strap.

## Patentansprüche

1. Schalenskischuh mit einem Schalenunterteil (1), der dazu bestimmt ist, den Fuss und die Ferse zu umgeben, und mit einem Schaft (3), der an den Schalenunterteil angelenkt ist und aus einem vorderen Teil (5) und einem hinteren Teil (6) besteht, welche um eine gemeinsame Achse (5) schwenkbar sind, wobei der Schaft mit Mitteln zum Schliessen und Spannen versehen ist, welche aus einer Spannvorrichtung (10) bestehen, die an der Seite des hinteren Teils des Schafts montiert ist und auf ein Seil (11) wirkt, dessen Enden an den Seiten des vorderen Teils (5) des Schafts befestigt sind, dadurch gekennzeichnet, dass der Schuh ausserdem mit einem Gurt (16) ausgerüstet ist, welcher den vorderen Teil des Schafts umgibt, dass die Befestigungspunkte (15) des Seils am vorderen Teil des Schafts in Höhe des Gurts (16) liegen, dass das Seil (11) über den grössten Teil seines Verschiebungswegs um den hinteren Teil des Schafts in Höhe des Gurts verläuft und dass es vom Gurt überdeckt ist.

2. Skischuh nach Anspruch 1, dadurch gekennzeichnet, dass der hintere Teil (6) des Schafts hinten Führungsmittel (20, 21) zur Führung des Seils und des Gurts aufweist.

3. Skischuh nach Anspruch 2, dadurch gekennzeichnet, dass die erwähnten Führungsmittel zum Führen des Seils aus einer Nut (21) und die Führungsmittel zum Führen des Gurts aus einem Durchlass (20) bestehen.

4. Skischuh nach einem der Ansprüche 1 bis 3, dadurch gekennzeichnet, dass der vordere Teil des Schafts in der Nähe der Befestigungspunkte (15) des Seils Führungsmittel (18) zum Führen des Gurts aufweist.
